# FASCICULE DE BREVET EUROPEEN

(11) **EP 0 972 543 B1**
(45) Date de publication et mention de la délivrance du brevet: **28.03.2007**
(21) Numéro de dépôt: 99401754.9
(22) Date de dépôt: 13.07.1999
(51) Int. Cl.: A62B 17/04

(54) **Dispositif d'ouverture rapide d'une cagoule de protection**
Schnellöffnung für Schutzhaube
Quick-release device for protective hood

(30) Priorité: 13.07.1998 FR 9809126
(43) Date de publication de la demande: 19.01.2000
(73) Titulaire: Ulmer Aeronautique, 93000 Bobigny (FR)
(72) Inventeur: Nicolas, Paul, 91370 Verrières le Buisson (FR)
(74) Mandataire: CAPRI

(56) Documents cités:
- GB-A- 2 148 697
- US-A- 2 446 530
- US-A- 4 573 217

## Description

La présente invention a pour objet une cagoule de protection de la tête et plus particulièrement une cagoule dont une partie correspondant à la face (comprenant les yeux, le nez et la bouche) peut être dégagée rapidement. De telles cagoules sont utilisées pour protéger les fonctions vitales contre la contamination dans les activités en milieux agressifs : gaz ou projection de liquide ou en atmosphère pauvre en oxygène par exemple.

Ces cagoules sont généralement étanches. Si nécessaire, une légère surpression à l'intérieur permet d'éviter toute entrée de gaz provenant de l'extérieur, qui pourrait passer par des étanchéités imparfaites.

Dans certaines circonstances, il peut être utile de dégager la cagoule, ou une partie de celle-ci, en cas d'oppression, d'assistance médicale, d'immersion, pour faciliter la communication, par exemple. Il faut parfois pouvoir le faire rapidement. C'est un but de la présente invention de réaliser une cagoule dont une partie amovible peut être enlevée instantanément.

Selon l'invention, la cagoule est caractérisée en ce que dans le bord de la partie amovible, et dans le bord de l'ouverture de la cagoule, sont formés des trous disposés en correspondance sur la partie amovible et sur la cagoule, le dispositif de fixation comportant :
- des boutons, chaque bouton étant formé avec une tige munie à une extrémité d'une tête élargie et à l'autre extrémité d'un trou traversant perpendiculairement la tige,
- au moins un fil résistant pour être engagé dans les trous de tous les boutons,
chaque bouton étant prévu pour être placé dans les trous en regard du bord de l'ouverture de la cagoule et du bord de la partie amovible, avec la tête placée à l'intérieur de la cagoule, et le trou avec le fil qui le traverse, placé sur l'extérieur de la cagoule, les deux épaisseurs, du bord de l'ouverture de la cagoule, et du bord de la partie amovible, étant pris entre la tête du bouton et le fil.

La fixation peut bien entendu être appliquée à toute partie amovible de la cagoule, que ce soit devant la face du porteur, ou toute autre partie. Le terme partie amovible est employé ici avec un sens général et peut correspondre à toute zone amovible de la cagoule, et comporter ou non des appareils respiratoires ou autres dispositifs d'écoute, de vision, etc.

Dans une forme de réalisation avantageuse de l'invention, la distance entre la tête du bouton et le trou transversal est choisie pour qu'après mise en place du fil, les deux épaisseurs du bord de l'ouverture de la cagoule et du bord de la partie amovible soient comprimées, ou maintenues serrées l'une contre l'autre.

Dans une forme de réalisation avantageuse, le dispositif comporte deux fils attachés tous les deux à un seul anneau, un premier fil traversant une partie des boutons, et second fil traversant les autres boutons.

Avantageusement, les extrémités du premier et du second fil se trouvent côte à côte entre deux boutons, et sont recouvertes d'un élément tubulaire de façon qu'un retrait des fils dû à une traction sur l'anneau libère ledit élément tubulaire.

D'autres avantages et caractéristiques de la présente invention apparaîtront au cours de la description qui va suivre, donnée à titre d'exemple non limitatif en regard des dessins ci-joints, et qui fera bien comprendre comment l'invention peut être réalisée.

Sur les dessins :
- la figure 1 représente une cagoule de protection du type auquel peut s'appliquer la présente invention,
- la figure 2 est une vue en coupe suivant la ligne de jonction de la partie amovible à la cagoule, faite au droit d'un bouton de liaison du bord de la partie amovible au bord de l'ouverture de la cagoule,
- la figure 3 est une vue en coupe au même point, perpendiculaire au plan de coupe de la figure 2,
- la figure 4 est une vue d'ensemble de la fixation de la partie amovible sur la cagoule, et
- la figure 5 est une vue d'une autre forme de réalisation des boutons.

La cagoule 1 représentée sur la figure 1 est d'un type usuel servant à la protection des fonctions vitales (vue, ouïe, nez, bouche, peau) pour personnes exécutant une activité en milieu agressif pompier, chimiste, militaire, etc.). On a indiqué en 2 une zone qui sera désignée ci-après partie amovible, pour la commodité de la description. En général, il s'agit de la partie recouvrant le visage. Il peut comporter une partie transparente pour la vue, éventuellement des appareils pour assister la respiration ou l'audition. Avantageusement, cette partie amovible est séparable de la cagoule. On peut aussi souhaiter qu'une autre zone soit amovible. Cela peut être réalisé de différentes façons : boutons-pressions, fermeture à glissière, etc. L'invention a pour objet une fixation amovible, permettant d'obtenir une tenue de sécurité quand la partie amovible doit être en place, une étanchéité suffisante et un enlèvement aussi rapide que possible, en pratique un enlèvement instantané. L'invention s'applique à toute forme de cagoule, dont on veut enlever rapidement et facilement une zone déterminée, quelque soit son emplacement et quelque soient les accessoires dont elle peut être garnie.

Sur la figure 2, qui est une coupe au droit d'un bouton de jonction, le long de la ligne de jonction du bord de l'ouverture de la cagoule et du bord de partie amovible, et sur la figure 3, qui est une coupe au même point, dans un plan perpendiculaire, on peut voir le bord 1 de l'ouverture de la cagoule, le long duquel a été fixé un joint 11, pour améliorer l'étanchéité, par exemple en apportant à la jonction une élasticité qui favorise une application correcte du bord de la partie amovible 2. Le bord de l'ouverture de la cagoule, avec le joint, est muni de perforations à intervalles, en correspondance avec des perforations formées dans le bord de la partie amovible 2. Des boutons 3 sont engagés dans ces perforations superposées. Chaque bouton comporte un fût muni à une extrémité d'une tête plate élargie 3B et d'un trou 3A formé transversalement au voisinage de l'extrémité opposée à la tête. Selon une forme de réalisation de l'invention représentée sur la figure 5, les têtes des boutons peuvent former un ruban 35 qui rend ainsi les boutons solidaires, évite de les perdre et facilite la mise en place.

La tête 3B de chaque bouton est placée à l'intérieur de la cagoule et le bord de la partie amovible est placé sur l'extérieur de la cagoule. L'écart entre la tête et le trou 3A est choisi pour que le trou apparaisse à l'extérieur du bord de la partie amovible 2 en laissant une section libre d'une hauteur égale, ou légèrement inférieure au diamètre du fil 4. Ce fil 4 sera de préférence un fil assez raide, par exemple métallique. Il faudra donc resserrer les épaisseurs du bord de la cagoule et du bord de la partie amovible pour engager le fil 4 dans le trou 3A.

Le joint 11 présentant une certaine élasticité facilitera cette opération et maintiendra en permanence une pression de serrage entre le bord de l'ouverture de la cagoule et le bord de la partie amovible. Cette pression est suffisante pour assurer l'étanchéité dans de nombreuses applications. L'étanchéité sera d'autant meilleure que les boutons seront plus proches les uns des autres. On peut aussi maintenir une certaine surpression à l'intérieur de la cagoule, pour éviter avec sécurité toute entrée d'air en provenance de l'extérieur. En vue d'améliorer l'étanchéité, le joint peut comporter une partie rigide pour assurer une meilleure répartition de serrage. Le bord de la partie amovible peut aussi être renforcé ou rigidifié selon la nature de cette partie amovible.

On voit que le montage est relativement aisé. Pour séparer la partie amovible de la cagoule, il suffit de tirer le fil : ceci peut être quasi-instantané.

Afin de rendre l'opération plus rapide, on peut utiliser deux brins de fil. La figure 4 représente une vue d'ensemble de la fixation de la partie amovible 2 sur la cagoule 1, l'extérieur vue de face. On voit donc les extrémités des boutons. Dans cette fixation, on a placé deux brins de fil : un premier fil 41 et un second fil 42. On a représenté les fils entre les boutons. Les deux fils sont fixés à un anneau 5, et traversent chacun la moitié du total des boutons 3. Il suffit donc de tirer sur l'anneau 5, et la partie amovible est instantanément libérée et dégagée de la cagoule.

A titre de sécurité, l'anneau peut être fixé à la cagoule ou à la partie amovible de façon simple : bouton-pression, par exemple.

Pour vérifier en permanence l'intégrité du dispositif, la bonne fixation de la partie amovible sur la cagoule, on peut utiliser le moyen suivant. L'extrémité 41A du fil 41 est engagée jusqu'au bouton 31, et l'on choisit la longueur du fil 41 pour qu'il dépasse sensiblement le bouton 31, par exemple jusqu'au voisinage du bouton suivant 32. On fait de même pour le deuxième fil 42 : il est engagé jusque dans le bouton 32 et son extrémité 42A dépasse sensiblement ce bouton 32, par exemple jusqu'au voisinage du bouton 31.

A la fin de l'opération de fixation de la partie amovible sur la cagoule, on place un petit tube 6 entre les boutons 31 et 32 pour recevoir les extrémités 41A et 42A des deux fils 41 et 42. Dès que l'on commence à tirer sur l'anneau 5, le tube est libéré et tombe.

Dans le cas d'un fil unique, on peut prévoir un tel tube entre deux boutons, de préférence le plus près possible de l'extrémité libre du fil, pour que le signal d'avertissement soit délivré le plus tôt possible lorsque le fil est tiré.

## Revendications

1. Cagoule de protection (1) munie d'un dispositif de fixation à ouverture rapide la dite cagoule comportant une partie amovible (2) pour obturer une ouverture prévue dans la cagoule (1), **caractérisée en ce que**, dans le bord de la partie amovible et dans le bord de l'ouverture de la cagoule, sont formés des trous disposés en correspondance sur la partie amovible et sur la cagoule,
le dispositif de fixation comportant :
- des boutons (3), chaque bouton étant formé avec une tige munie à une extrémité d'une tête (3B) élargie et à l'autre extrémité d'un trou (3A) traversant perpendiculairement la tige,
- au moins un fil (4, 41, 42) résistant pour être engagé dans les trous de tous les boutons,
chaque bouton étant prévu pour être placé dans les trous en regard du bord de l'ouverture de la cagoule et du bord de la partie amovible, avec la tête placée à l'intérieur de la cagoule, et le trou avec le fil qui le traverse, placé sur l'extérieur de la cagoule, les deux épaisseurs, du bord de l'ouverture de la cagoule (1), et du bord de la partie amovible (2), étant pris entre la tête du bouton et le fil (4).

2. - Cagoule selon la revendication 1, **caractérisée en ce que** le bord de l'ouverture de la cagoule est muni d'un joint pour améliorer l'étanchéité de la liaison avec le bord da la partie amovible.

3. - Cagoule selon la revendication 1, **caractérisée en ce que** l'écart entre la tête et le trou de chaque bouton est prévu pour que les deux épaisseurs du bord de l'ouverture de la cagoule et du bord de la partie amovible soient maintenues serrées entre la tête du bouton et le fil.

4. - Cagoule selon l'une des revendications 1 ou 2, **caractérisée en ce qu'**un élément tubulaire est enfilé sur le fil, entre deux boutons, de façon qu'un retrait du fil libère ledit élément tubulaire.

5. - Cagoule selon l'une des revendications précédentes, **caractérisée en ce qu'**un anneau de traction est fixé à une extrémité du fil.

6. - Cagoule selon l'une des revendications précédentes, **caractérisée en ce que** le dispositif comporte deux fils attachés tous les deux à un seul anneau, un premier fil traversant une partie des boutons, et second fil traversant les autres boutons.

7. - Cagoule selon la revendication 4, **caractérisée en ce que** les extrémités du premier et du second fil se trouvent côte à côte entre deux boutons, et sont recouvertes d'un élément tubulaire de façon qu'un retrait des fils dû à une traction sur l'anneau libère ledit élément tubulaire.

8. - Cagoule selon les revendications 4 et 5, **caractérisée en ce qu'**il comporte des moyens de fixation de sécurité de l'anneau.

9. - Cagoule selon l'une quelconque des revendications précédentes, **caractérisée en ce que** les têtes des boutons sont jointives et forment un ruban (35) solidarisant plusieurs boutons.

## Claims

1. A protective hood (1) provided with a quick-release fixing device, said hood including a removable portion (2) for closing an opening provided in the hood (1) and being **characterized in that**, in the edge of the removable portion and in the edge of the opening in the hood, there are formed holes disposed in correspondence in the removable portion and in the hood,
the fixing device comprising:
- buttons (3), each button being formed with a rod provided at one end with an enlarged head (3B) and at its other end with a hole (3A) passing perpendicularly through the rod; and
- at least one strong thread (4, 41, 42) for being engaged in the holes in all of the buttons;
each button being designed to be placed in the facing holes of the edge of the opening in the hood and the edge in the removable portion, with the head being placed inside the hood, and the hole with the thread passing therethrough being placed on the outside of the hood, the two thicknesses constituted by the edge of the opening in the hood (1), and the edge of the removable portion (2) being held between the head of the button and the thread (4).

2. A hood according to claim 1, **characterized in that** the edge of the opening in the hood is provided with a gasket to improve sealing of the connection with the edge of the removable portion.

3. A hood according to claim 1, **characterized in that** the spacing between the head and the hole in each button is designed so that the two thicknesses comprising the edge of the opening in the hood and the edge of the removable portion are held pressed together between the head of the button and the thread.

4. A hood according to claim 1 or claim 2, **characterized in that** a tubular element is engaged on the thread between two buttons in such a manner that removing the thread releases said tubular element.

5. A hood according to any preceding claim, **characterized in that** a pull ring is secured to one end of the thread.

6. A hood according to any preceding claim, **characterized in that** the device has two threads, both attached to a single ring, a first thread passing through a fraction of the buttons, and the second thread passing through the other buttons.

7. A hood according to claim 4, **characterized in that** the ends of the first and second threads lie side by side between two buttons, and are covered by a tubular element so that withdrawing the threads by pulling on the ring releases said tubular element.

8. A hood according to claims 4 and 5, **characterized in that** it includes safety fastener means for the ring.

9. A hood according to any preceding claim, **characterized in that** the heads of the buttons are joined together forming a tape (35) interconnecting a plurality of buttons.

## Patentansprüche

1. Schutzhaube (1), die mit einer Befestigungsvorrichtung mit einer Schnellöffnung versehen ist, wobei die Haube ein abnehmbares Teil (2) zum Verschließen einer Öffnung aufweist, welches in der Haube (1) vorgesehen ist,
**dadurch gekennzeichnet, dass** in dem Rand des abnehmbaren Teils und in dem Rand der Öffnung der Haube Löcher gebildet sind, die miteinander übereinstimmend im abnehmbaren Teil und in der Haube angeordnet sind,
wobei die Befestigungsvorrichtung aufweist:
- Knöpfe (3), von denen jeder an einem Ende mit einem Schaft gebildet ist, der an einem Ende mit einem vergrößerten Kopf (3B) und am anderen Ende mit einem Loch (3A) versehen ist, welches den Schaft senkrecht quert,
- zumindest einen strapazierfähigen Faden (4, (41, 42) zum Eingriff in die Löcher sämtlicher Knöpfe,
wobei jeder Knopf zur Anordnung in den Löchern in Gegenüberlage zu dem Rand der Öffnung der Haube und zum Rand des abnehmbaren Teils vorgesehen ist, wobei der Kopf im Inneren der Haube zu liegen kommt, wobei das von dem Faden durchsetzte Loch auf der Außenseite der Haube zu liegen kommt,
wobei die beiden Lagen, der Rand der Öffnung und der Haube (1) und der Rand des abnehmbaren Teils (2), zwischen dem Kopf des Knopfs und dem Faden (4) aufgenommen sind.

2. Haube nach Anspruch 1, **dadurch gekennzeichnet, dass** der Rand der Öffnung der Haube mit einer Dichtung zur Verbesserung der Dichtigkeit der Verbindung mit dem Rand des abnehmbaren Teils versehen ist.

3. Haube nach Anspruch 1, **dadurch gekennzeichnet, dass** der Abstand zwischen dem Knopf und dem Loch von jedem Knopf derart ist, dass die beiden Lagen, der Rand der Öffnung der Haube und der Rand des abnehmbaren Teils, zwischen dem Kopf des Knopfs und dem Faden gehalten sind.

4. Haube nach Anspruch 1, **dadurch gekennzeichnet, dass** ein röhrchenförmiges Element auf den Faden zwischen den beiden Knöpfen derart gefädelt ist, dass ein Rückziehen des Fadens das röhrchenförmige Element freigibt.

5. Haube nach einem der vorangehenden Ansprüche, **dadurch gekennzeichnet, dass** ein Zugring an einem Ende des Fadens fest angebracht ist.

6. Haube nach einem der vorangehenden Ansprüche, **dadurch gekennzeichnet, dass** die Vorrichtung (2) Fäden aufweist, die beide an einem einzigen Ring angebracht sind, wobei ein erster Faden einen Teil des Knopfs durchsetzt, während ein zweiter Faden die anderen Knöpfe durchsetzt.

7. Haube nach Anspruch 4, **dadurch gekennzeichnet, dass** die Enden der ersten und zweiten Fäden nebeneinander zwischen den beiden Knöpfen sich befinden und von einem rohrförmigen Element derart abgedeckt sind, dass ein Rückziehen der Fäden aufgrund eines Zugs am Ring das rohrförmige Element freigibt.

8. Haube nach Anspruch 4 und 5, **dadurch gekennzeichnet, dass** sie Sicherheitsfixierungswickel für den Ring aufweist.

9. Haube nach Anspruch 4, **dadurch gekennzeichnet, dass** die Köpfe der Knöpfe aneinander gesetzt sind und ein Band (35) bilden, welches mehrere Knöpfe miteinander verbinden.
